# EUROPÄISCHE PATENTSCHRIFT

(11) **EP 1 023 855 B1**
(45) Veröffentlichungstag und Bekanntmachung des Hinweises auf die Patenterteilung: **31.03.2004**
(21) Anmeldenummer: 00101120.4
(22) Anmeldetag: 21.01.2000
(51) Int. Cl.: A46B 7/04

(54) **Zahnbürste mit einer auswechselbaren Borstenplatte**
Toothbrush with replaceable bristle carrier
Brosse à dents avec porte-soies remplaçable

(30) Priorität: 29.01.1999 DE 19903505
(43) Veröffentlichungstag der Anmeldung: 02.08.2000
(73) Patentinhaber: Wiegner, Georg, Tsimshatsui, Hong Kong (CN)
(72) Erfinder: Wiegner, Georg, Tsimshatsui, Kowloon, Hong Kong (CN); Kim, Hyeong Sook (Morin), Tsimshatsui, Kowloon, Hong Kong (CN)
(74) Vertreter: Sparing - Röhl - Henseler Patentanwälte

(56) Entgegenhaltungen:
- DE-U- 8 525 867
- DE-U- 9 109 625
- DE-U- 29 816 089
- GB-A- 960 422
- JP-A- 6 304 021
- US-A- 5 864 915

## Beschreibung

Die Erfindung betrifft eine Zahnbürste mit einer auswechselbaren Borstenplatte nach dem Oberbegriff des Anspruchs 1.

Zahnbürsten mit einem wechselbaren Borstenabschnitt werden dem wachsenden Hygiene- und Umweltbewußtsein gerecht. Jährlich werden ungeheure Mengen an Zahnbürsten verbraucht, und zwar mit steigender Tendenz, wobei der Verbraucher alle 2 bis 3 Monate die Zahnbürste wechseln soll. Das ist hygienisch notwendig. Nicht notwendig ist dagegen, die Zahnbürste komplett wegzuwerfen.

Abhilfe schaffen hier die sogenannten Wechselkopf-Zahnbürsten, die unter Beibehaltung des Bürstengriffs nur den Borstenkopf ersetzen. Eine derartige Zahnbürste ist bekannt aus G 85 25 867.9, bei der ein Griffteil mit einem Bürstenteil vorgegebener Länge lösbar verbunden ist, damit der gesamte Borstenbereich vollflächig durch ein Verbinderbereich des Griffteils unterstützt ist. Für eine Preßpassung mit nur einer Nut-Federverbindung in Form eines Stiftansatzes ist vorgesehen, daß ein Ansatz am Griffteil hinterschnitten und winkelförmig ausgeführt ist, so daß das Borstenteil mit einem entsprechend passend geformten Ende gegen seitliche Verschiebung und Abheben formschlüssig gesichert gehalten wird. Zum Lösen der Verbindung ist endseitig eine schlitzförmige Ausnehmung eingebracht, in die ein Werkzeug eingeführt werden kann.

Als nachteilig erwiesen hat sich jedoch, daß die Konstruktion zur sicheren Befestigung des Borstenabschnitts zu aufwendig ist, so daß zum Lösen der Verbindung zusätzliche Werkzeuge erforderlich sind oder eingenständige Konstruktionselemente zum Lösen der Verbindung vorgesehen sein müssen.

Aus der DE 44 34 617 A1 ist eine Zahnbürste mit einem auswechselbaren Borsteneinsatz bekannt, der in einer länglichen Halteaussparung eines Kopfteils einrastbar aufgenommen ist. Rastleisten an der Umfangsfläche des Borsteneinsatzes greifen in Rastnuten des Kopfteils. Der Borsteneinsatz verjüngt sich im Grundriß von seinem einen Ende zu seinem anderen Ende und liegt mit glatten, ununterbrochenen Abschnitten seiner Umfangsfläche flächig an glatten, ununterbrochenen Abschnitten der Innenwand an, so daß sich eine Keil- oder Klemmwirkung des Borsteneinsatzes in Längsrichtung ergibt. Bei dieser vorbekannten Zahnbürste wird beim Auswechseln die Borstenplatte durch Druck auf einen Drückerknopf aus der Rastverbindung gedrückt. Das Lösen einer solchen Rastverbindung ist im allgemeinen schwergängig und daher nachteilig in der Handhabung.

Aus DE 9109625U ist eine Zahnbürste mit einer auswechselbaren Borstenplatte bekannt, die in eine einen Boden und diesem gegenüber hochstehende Ränder aufweisende Aussparung lösbar befestigt ist und einen durch den Boden der Aussparung erreichbaren Ausdrückvorsprung aufweist. An den kürzeren Wandungen der Aussparung sind Hinterschneidungen und an den kürzeren Seitenflächen der Borstenplatte sind in die Hinterschneidungen formschlüssig passende Vorsprünge vorgesehen, wobei diese jedoch auch umgekehrt sein können. Hierdurch wird erreicht, daß die Borstenplatte in Gebrauchsstellung sehr fest und dicht in der Aussparung angeordnet ist, so daß entlang der Berührfugen kein Reinigungsmittel und keine Feuchtigkeit eindringen kann, was außerdem auch an dem Ausdrückvorsprung durch dessen Klemm- oder Preßsitz verhindert ist.

Aus GB 690422A ist eine Zahnbürste mit einer auswechselbaren Borstenplatte bekannt, die einen Zahnbürstengriff mit zwei Stopfen aufweist, auf die eine mit einem Loch versehene Borstenplatte aufsteckbar ist. Alternativ kann der Zahnbürstengriff zwei Löcher aufweisen, in die eine mit einem Stopfen versehene Borstenplatte einsteckbar ist.

Aufgabe der Erfindung ist es daher, eine Zahnbürste mit einer auswechselbaren Borstenplatte zu schaffen, die einerseits eine sichere Befestigung der Borstenplatte an einem Zahnbürstenkörper und andererseits ein einfaches Wechseln der Borstenplatte erlaubt.

Diese Aufgabe wird durch die Merkmale des kennzeichnenden Teils des Anspruchs 1 gelöst.

Hierdurch wird eine Zahnbürste mit einer auswechselbaren Borstenplatte geschaffen, die eine versatzsichere Verankerung der Borstenplatte auf der Trägerplatte einer ansonsten unveränderten Zahnbürste erlaubt und dabei sehr einfach zu handhaben und zu lösen ist. Es wird nur ein geringfügiger Anteil des Gesamtmaterials der Zahnbürste gewechselt. Die rundkeilförmige Hinterschneidung, in die der Rundkeil der Borstenplatte schließend eingreift, macht jeglichen Versatz nach oben unmöglich. Es ist auch nicht möglich, durch Druck auf die zentrale Verriegelung die Borstenplatte nach oben auszustoßen. In Verbindung mit der längsgeformten Zentralverriegelung wird jegliche seitliche Verschiebbarkeit unterbunden, so daß die Borstenplatte unverrückbar fest verankert ist. Entscheidend ist allerdings, daß diese feste Verankerung einfach lösbar ist durch ein Biegen, wodurch sich die Hinterschneidung öffnet.

Als vorteilhaft hat sich insoweit erwiesen, wenn die Hinterschneidung von innen nach außen hin sich jeweils verkleinert, um beim Biegen das Lösen des Eingriffs des formangepaßten Endes der Borstenplatte zu begünstigen.

Als Material für den Zahnbürstenkörper wird vorzugsweise Kunststoff, wie Polypropylen (PP), Polyethylenterephthalat (PET) oder Polyethylenterephthalat für Spritzguß geeignet (PETG); verwendet. Dieses Material ist hinreichend flexibel, was für die Wechselfunktion und für den Gebrauch der Zahnbürste vorteilhaft ist.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt schematisch eine Draufsicht eines kopfseitigen Teilstücks einer Zahnbürste mit einer Trägerplatte,
Fig. 2 zeigt schematisch einen Längsschnitt des Teilstücks der Zahnbürste gemäß Fig. 1,
Fig. 3 zeigt schematisch eine Draufsicht einer auswechselbaren Borstenplatte,
Fig. 4 zeigt schematisch eine Bodenansicht der Borstenplatte gemäß Fig. 3,
Fig. 5 zeigt schematisch eine Seitenansicht der Borstenplatte gemäß Fig. 3.

Die Fig. 1 und 2 zeigen ein kopfseitiges Teilstück einer Zahnbürste mit einem Zahnbürstenhals 1 eines Zahnbürstenkörpers, an den sich kopfseitig eine Trägerplatte 2 anschließt. Vorzugsweise ist die Trägerplatte 2 einstückig mit dem Zahnbürstenhals 1 verbunden.

Die Trägerplatte 2 besitzt die äußeren Konturen eines Zahnbürstenkopfes wählbarer Abmessungen. In der Trägerplatte 2 ist eine längsgeformte Öffnung ausgebildet, die eine Nut 3 für eine Nut-Verbindung mit einer auswechselbaren Borstenplatte 6 bildet. Die Nut 3 ist zentral angeordnet, d.h. entlang einer Mittelline der Trägerplatte 2.

Zahnbürstenhalsseitig wird die Trägerplatte 2 begrenzt von einem hinterschnittenen Anschlag 4 des Zahnbürstenkörpers. Diese Hinterschneidung des Anschlages 4 ist rundkeilförmig ausgeführt, wobei die Hinterschneidung von innen nach außen zur randseitigen Begrenzung der Trägerplatte 2 hin sich verkleinert.

Auf die Trägerplatte 2 ist eine in den Fig. 3 bis 5 dargestellte Borstenplatte 6 aufschnappbar. Die Borstenplatte 6 besitzt Abmessungen, die an die Abmessungen der Trägerplatte 2 angepaßt sind, damit die Borstenplatte vollständig von der Trägerplatte 2 abgestützt wird. Hierdurch werden auch Kanten vermieden, die beim Zähneputzen störend sein könnten. Die Borstenplatte 6 weist an ihrer Unterseite eine vorspringende längsförmige Feder 5 auf (vgl. Fig. 5), die formschlüssig in die Nut 3 der Trägerplatte einsetzbar ist. Ferner besitzt die Borstenplatte 6 an einer dem Zahnbürstenhals 1 zugewandten Seite ein Ende, das als Rundkeil 7 ausgebildet ist. Der Rundkeil ist formangepaßt an die rundkeilige Hinterschneidung des Anschlages 4 für eine formschlüssige Preßpassung von Borstenplatte 6 und Anschlag 4 bei einer Verankerung von Borstenplatte 6 und Trägerplatte 2 über die Nut-Feder-Verbindung 3, 5.

Die Borstenplatte 6 ist somit mit ihrer Unterseite flächig auf die Trägerplatte 2 aufsetzbar. Von der der Unterseite gegenüberliegenden Oberseite der Borstenplatte 6 erstreckt sich ein Feld von Borsten 8, die in der Borstenplatte 6 verankert sind und damit von dieser getragen werden.

Der Zahnbürstenkörper besteht mindestens im Bereich der Trägerplatte 2 und des Zahnbürstenhalses 1 aus einem flexiblen Material. Besonders bevorzugt ist Polypropylen (PP), Polyethylenterephthalat (PET), oder Polyethylenterephthalat für Spritzguß geeignet (PETG). Die Borstenplatte 6 selbst kann von einer dünnen Plastikplatte gebildet werden.

Das Aufbringen und Lösen der Borstenplatte 6 geschieht denkbar einfach wie folgt:

Der Rundkeil 7 wird schräg von oben in das Gegenstück, d. h. die Hinterschneidung des Anschlags 4, eingesetzt und die Borstenplatte 6 fest niedergedrückt, so daß die Zentralverriegelung 3, 5 einschnappt. Jetzt ist die Borstenplatte 6 unverrückbar fest verankert.

Zum Lösen wird der Zahnbürstenhals 1 mit der Trägerplatte 2 etwas konvex gebogen, wodurch die Keilhalterung 4, 7 ausgehebelt und die Borstenplatte 6 frei gegeben wird. Zum Biegen können die Finger der einen Hand zur Unterstützung etwa in Höhe des Zahnbürstenhalses 1 unter die Zahnbürste gehalten und mit dem Daumen der anderen Hand die Spitze der Borstenplatte 6 nach unten gedrückt werden.

Der vorstehend beschriebene Wechselkopf kann auch für Aufsteckzahnbürsten von elektrischen Zahnbürsten verwendet werden.

## Patentansprüche

1. Zahnbürste mit einer auswechselbaren Borstenplatte, die auf einer kopfseitigen Trägerplatte eines Zahnbürstenkörpers lösbar befestigt ist mittels einer Nut-Federverankerung in Verbindung mit einer Preßpassung eines griffseitigen Endes der Borstenplatte an einem hinterschnittenen Anschlag des Zahnbürstenkörpers, und die Borstenplatte (6) Abmessungen besitzt, die an die Abmessungen der Trägerplatte (2) angepaßt sind, wobei die Borstenplatte (6) mit ihrer Unterseite flächig auf die Trägerplatte (2) aufsetzbar ist, **dadurch gekennzeichnet, daß** die Hinterschneidung des Anschlages (4) des Zahnbürstenkörpers rundkeilförmig ausgeführt ist, in die ein Rundkeil (7) der Borstenplatte (6) bei Verankerung einer zentralen längsgeformten Feder (5) an der Unterseite der Borstenplatte (6) in eine Nut (3) der Trägerplatte (2) schließend eingreift und der Zahnbürstenkörper mindestens im Bereich der Trägerplatte (2) und eines Zahnbürstenhalses (1) biegbar ist für ein Aushebeln der Rundkeilhalterung (4, 7) der Borstenplatte (6).

2. Zahnbürste nach Anspruch 1, **dadurch gekennzeichnet, daß** die Borstenplatte (6) mit der Trägerplatte (2) randseitig bündig abschließt.

3. Zahnbürste nach Anspruch 1 oder 2, **dadurch gekennzeichnet, daß** die Hinterschneidung des Anschlages (4) sich beidseitg nach außen hin verkleinert, in die ein entsprechend formangepaßter Rundkeil (7) eingreift.

4. Zahnbürste nach einem der Ansprüche 1 bis 3, **dadurch gekennzeichnet, daß** der Zahnbürstenkörper im Bereich der Trägerplatte (2) und eines Zahnbürstenhalses (1) aus einem flexiblen Material besteht.

5. Zahnbürste nach Anspruch 4, **dadurch gekennzeichnet, daß** als flexibles Material Polypropylen (PP), Polyethylenterephthalat (PET), oder Polyethylenterephthalat für Spritzguß geeignet (PETG) verwendbar ist.

6. Zahnbürste nach einem der Ansprüche 1 bis 5, **dadurch gekennzeichnet, daß** die Borstenplatte (6) aus einer dünnen Plastikplatte besteht, in die ein Borstenbündel in wählbarer Anordnung befestigt ist.

## Claims

1. Toothbrush having an exchangeable bristle plate which is fastened releasably on a head-side carrier plate of a toothbrush body by means of groove/tongue anchorage in conjunction with a press fit of a handle-side end of the bristle plate on an undercut stop of the toothbrush body, and the bristle body plate (6) has dimensions which are adapted to the dimensions of the carrier plate (2), wherein the bristle plate (6) may be positioned with its underside flat on the carrier plate (2), **characterized in that** he undercut of the stop (4) of the toothbrush body is designed in the form of a round wedge, a round wedge (7) of the bristle plate (6) finally engaging in said undercut when a central elongate tongue (5) on the underside of the bristle plate (6) is anchored in a groove (3) of the carrier plate (2), and the toothbrush body can be bent, at least in the region of the carrier plate (2) and of a toothbrush neck (1), in order for the round-wedge securing arrangement (4,7) of the bristle plate (6) to be levered out.

2. Toothbrush according to Claim 1, **characterized in that** the borders of the bristle plate (6) and the carrier plate (2) terminate flush with one another.

3. Toothbrush according to Claim 1 or 2, **characterized in that** the undercut of the stop (4) decreases in size in the outward direction on both sides and has a correspondingly shape-adapted round wedge (7) engaging in it.

4. Toothbrush according to Claims 1 to 3, **characterized in that** the toothbrush body consists of a flexible material in the region of the carrier plate (2) and of a toothbrush neck (1).

5. Toothbrush according to Claim 4, **characterized in that** the flexible material used may be polypropylene (PP), polyethylene terephthalate (PET) or polyethylene terephthalate which is suitable for injection moulding (PETG).

6. Toothbrush according to one of Claims 1 to 5, **characterized in that** the bristle plate (6) comprises a thin plastic plate in which a cluster of bristles is fastened in a selectably arranged manner.

## Revendications

1. Brosse à dents avec plaquette porte-soies interchangeable fixée de manière amovible sur une plaque-support à l'extrémité d'un corps de brosse à dents, à l'aide d'un ancrage constitué d'une mortaise et d'un tenon conjointement à l'ajustage serré d'une extrémité de la plaquette porte-soies sur une butée en retrait du corps de brosse à dents, la plaquette porte-soies (6) présentant des dimensions qui sont adaptées aux dimensions de la plaque-support (2), en sorte que la plaquette porte-soies (6) peut être posée de façon que sa face inférieure soit au même niveau que la plaque-support (2), **caractérisée en ce que** le retrait servant de butée (4) du corps de brosse à dents est réalisé sous une forme arrondie, grâce à quoi, lors de l'insertion d'un tenon (5) central formé longitudinalement sur la face inférieure de la plaquette porte-soies (6) dans une mortaise (3) de la plaque-support (2), une partie arrondie (7) de la plaquette porte-soies (6) pénètre dans le retrait de manière à assurer le blocage, et le corps de brosse à dents, au moins dans la zone de la plaque-support (2) et de la poignée de brosse à dents (1), peut être recourbé pour que l'élément de fixation constitué par l'embrèvement arrondie (4, 7) se dégage de la plaquette porte-soies (6).

2. Brosse à dents selon la revendication 1, **caractérisée en ce que** la plaque porte-soies (6) se retrouve finalement à fleur au niveau du bord de la plaque-support (2).

3. Brosse à dents selon la revendication 1 ou 2, **caractérisée en ce que** le retrait servant de butée (4) se rétrécit des deux côtés en allant vers l'extérieur, et permet à une partie arrondie (7) de venir en prise par conjugaison de forme.

4. Brosse à dents selon l'une quelconque des revendications 1 à 3, **caractérisée en ce que** le corps de la brosse à dents est constitué d'une matière flexible dans la zone de la plaque-support (2) et de la poignée de brosse à dents (1).

5. Brosse à dents selon la revendication 4, **caractérisée en ce que**, comme matière flexible, on peut utiliser du polypropylène (PP), polyéthylène téréphtalate (PET) ou polyéthylène téréphtalate apte au moulage par injection (PETG).

6. Brosse à dents selon l'une quelconque des revendications 1 à 5, **caractérisée en ce que** la plaque porte-soies (6) est réalisée à partir d'une plaque en matière plastique mince, dans laquelle est fixé un faisceau de soies selon un agencement choisi.
